# EUROPÄISCHE PATENTSCHRIFT

(11) **EP 0 774 353 B1**
(45) Veröffentlichungstag und Bekanntmachung des Hinweises auf die Patenterteilung: **01.12.1999**
(21) Anmeldenummer: 96114865.7
(22) Anmeldetag: 17.09.1996
(51) Int. Cl.: B41F 7/36, B41F 7/26

(54) **Offsetdruckmaschine**
Offset printing machine
Machine d'impression offset

(30) Priorität: 07.11.1995 DE 19541418
(43) Veröffentlichungstag der Anmeldung: 21.05.1997
(73) Patentinhaber: Heidelberger Druckmaschinen Aktiengesellschaft, 69115 Heidelberg (DE)
(72) Erfinder: Junghans, Rudi, 69259 Wilhelmsfeld (DE); Beisel, Hermann, 69190 Walldorf (DE)
(74) Vertreter: Fey, Hans-Jürgen

(56) Entgegenhaltungen:
- DE-A- 2 909 765
- DE-A- 3 641 013
- DE-A- 4 013 741
- GB-A- 2 077 660
- US-A- 3 926 116
- PATENT ABSTRACTS OF JAPAN vol. 006, no. 216 (M-168), 29.Oktober 1982 & JP 57 123058 A (KOMORI INSATSU KIKAI KK), 31.Juli 1982,

## Beschreibung

Die Erfindung bezieht sich auf eine Offsetdruckmaschine mit einer eine Feuchtauftragwalze mit einer Farbauftragswalze verbindenden und von der Feuchtauftragwalze abhebbaren Zwischenwalze, wobei an Lagerungen der Feuchtauftragwalze Schwenkhebel gelagert sind, nach dem Oberbegriff von Anspruch 1.

In der US 5,218,903 ist ein Feuchtwerk beschrieben, bei dessen Ausführungsform gemäß der Figuren 10 bis 12 an Lagerungen der Feuchtauftragwalze schwenkbare Tragarme gelagert sind, in deren Nuten eine Brückenwalze verschiebbar ist. Der Anstelldruck dieser Brückenwalze an eine Farbauftragswalze ist konstruktiv bedingt nicht größer als jener der Brückenwalze an die Feuchtauftragwalze. Zwar ist an den Tragarmen ein Hebel befestigt, jedoch ist an diesem Hebel nicht die Brückenwalze gelagert.

Bei einer in der DE-A 3 641 013 beschriebenen Brückenwalzensteuerung sind keine an den Lagerungen der Feuchtauftragwalze gelagerten Schwenkhebel vorhanden, an denen Lagerhebel schwenkbar befestigt sind, an welchen die Zwischenwalze gelagert ist. Auch sind keine an den Lagerungen der Feuchtauftragwalze gelagerten Schwenkhebel vorhanden, an denen Führungen angeordnet sind. Vielmehr ist hier die Brückenwalze mit ihren Zapfen in einer Nut des Lagerhebels gelagert, welcher, wie bereits gesagt, nicht an Lagerungen der Feuchtauftragwalze gelagert ist.

Ferner wird auf die DE 40 13 741 A1 verwiesen, bei der die Zwischenwalze über zwei Stellmittel gegenüber einer Farbauftragwalze bzw. einer Feuchtauftragwalze verstellbar ist. Mit dieser Lösung soll eine vielseitige ökonomische Betriebsführung und eine Verkürzung der Rüstzeiten erreicht werden.

Die Aufgabe vorliegender Erfindung ist es, bei einer getrennten Betriebsweise zwischen Farb- und Feuchtwerk, das Schablonieren auf der ersten Farbauftragwalze zu reduzieren, so daß auch schwierige Druckarbeiten durchgeführt werden können.

Gemäß der Erfindung wird die Aufgabe durch eine Offsetdruckmaschine mit den Merkmalen des Anspruchs 1 gelöst. Bei dieser ist die Zwischenwalze beiderseits auf Schwenkhebeln gelagert ist, derart, daß sie beim Verstellen mit der ersten Farbauftragwalze in Abrollkontakt bleibt und daß sie beim Abstellen von der Feuchtauftragwalze abgehoben ist. Wird bei dieser Lösung die Zwischenwalze von der Feuchtauftragwalze abgehoben, so daß das Feuchtwerk vom Farbwerk getrennt ist, bleibt die Zwischenwalze in Abrollkontakt mit der ersten Farbauftragwalze und kann hier den von der Platte zurückkehrenden Farbfilm auf der Farbauftragwalze vergleichmäßigen und somit ein Schablonieren weitgehend verhindern. In dieser Stellung kann das Feuchtwerk unabhängig vom Farbwerk die Druckplatte feuchten. Hierbei kann z. B. die Feuchtauftragwalze mit unterschiedlicher Geschwindigkeit zum Plattenzylinder angetrieben sein.

Eine vorteilhafte Ausgestaltung der Erfindung ist dadurch gekennzeichnet, daß beiderseits an den Lagerungen der ersten Farbauftragwalze Schwenkhebel angeordnet sind, in denen die Zwischenwalze gelagert ist und daß den Schwenkhebeln Stellmittel zugeordnet sind. Bei dieser Ausgestaltung schwenkt somit die Zwischenwalze um die erste Farbauftragwalze, so daß sie beim Abstellen von der Feuchtauftragwalze immer im Kontakt mit der Farbauftragwalze bleibt.

Eine weitere vorteilhafte Ausgestaltung der Erfindung ist dadurch gekennzeichnet, daß beiderseits an den Lagerungen der Feuchtauftragwalze Schwenkhebel gelagert sind, denen Stellmittel zugeordnet sind, daß an den Schwenkhebeln Lagerhebel schwenkbar befestigt sind, an denen die Zwischenwalze gelagert ist und daß an den Lagern der Zwischenwalze Koppeln angreifen, die beiderseits auf den Lagerungen der ersten Farbauftragwalze schwenkbar gelagert sind. Bei dieser abgewandelten Lagerung der Zwischenwalze gewährleisten die Koppeln die permanente Anlage der Zwischenwalze an der ersten Farbauftragwalze, so daß beim Abstellen derselben der Kontakt zur ersten Farbauftragwalze erhalten bleibt.

Vorteilhaft ist es weiterhin, daß an den Koppeln Stellmittel vorgesehen sind, die an den Lagern der Zwischenwalze angreifen, um den Abstand zwischen Zwischenwalze und erster Farbauftragwalze einzustellen.

Eine weitere Variante der Lagerung der Zwischenwalze ist dadurch gekennzeichnet, daß beiderseits an den Lagerungen der Feuchtauftragwalze Schwenkhebel gelagert sind, denen Stellmittel zugeordnet sind, daß an den Schwenkhebeln Lagerhebel Schwenkbar befestigt sind, an denen die Zwischenwalze gelagert ist und daß den Lagerhebeln Druckfedern zugeordnet sind, die die Zwischenwalze an die erste Farbauftragwalze anstellen, wobei die Druckfedern von Stützkörpern gehalten sind, die an den Schwenkhebeln befestigt sind. Durch die Druckfedern läßt sich eine spielfreie Anstellung der Zwischenwalze an die erste Farbauftragwalze gewährleisten, wobei der Druck der Druckfedern die Anstellkraft bestimmt. Auch beim Abstellen der Zwischenwalze, bei der sie von der ersten Feuchtauftragwalze abgehoben ist, wird die Anstellung an die erste Farbauftragwalze nicht beeinflußt.

Eine weitere Ausführungsvariante der Erfindung ist dadurch gekennzeichnet, daß beiderseits an den Lagerungen der Feuchtauftragwalze Schwenkhebel gelagert sind, denen Stellmittel zugeordnet sind, daß an den Schwenkhebeln Führungen vorgesehen sind, in denen die Lager der Zwischenwalze gleitend geführt sind und daß die Führungen in einem Winkel Alpha zur ersten Farbauftragwalze angeordnet sind, so daß der Anstelldruck der Zwischenwalze an die erste Farbauftragwalze größer ist, als der Anstelldruck der Zwischenwalze an die Feuchtauftragwalze. Bei dieser Lösungsvariante wird auch in der angestellten Position die Zwischenwalze durch den höheren Anstelldruck von der ersten Farbauftragwalze angetrieben, unabhängig davon, mit welcher Geschwindigkeit die Feuchtauftragwalze angetrieben ist.

Ausführungsbeispiele der Erfindung sind in den Zeichnungen schematisch dargestellt.

Es zeigt:
- Fig. 1: eine Seitenansicht eines Farbfeuchtwerks,
- Fig. 2: eine Lagerung der Zwischenwalze,
- Fig. 3: einen Teillängsschnitt durch die Lagerung der Zwischenwalze,
- Fig. 4: eine abgewandelte Lagerung der Zwischenwalze,
- Fig. 5: eine abgewandelte Lagerung der Zwischenwalze.

In Fig. 1 ist dem Plattenzylinder 1 ein Farbwerk 2 und ein Feuchtwerk 3 zugeordnet. Eine Zwischenwalze 4 verbindet die Feuchtauftragwalze 5 mit der ersten Farbauftragwalze 6. Im gezeigten Ausführungsbeispiel ist der Feuchtauftragwalze 5 eine mit Antrieb versehene Reibwalze 7 zugeordnet, die die Feuchtauftragwalze 5 antreibt und ein Schablonieren der Feuchtauftragwalze 5 verhindert. Die Zwischenwalze 4 kann beiderseits auf Schwenkhebeln gelagert sein, die wiederum auf den Lagerungen der ersten Farbauftragwalze 6 angeordnet sind, so daß die Zwischenwalze 4 beim Abstellen um die erste Farbauftragwalze schwenkt und mit dieser in Abrollkontakt bleibt. Hierbei wird die Zwischenwalze 4 von der Feuchtauftragwalze 5 abgehoben. Bei der in Fig. 2 wiedergegebenen Ausführung ist die Zwischenwalze 4 beiderseits über Schwenkhebel 8 an der Lagerung der Feuchtauftragwalze 5 gelagert. Dem Schwenkhebel 8 wiederum sind Stellmittel 9 zugeordnet, mit denen die Zwischenwalze 4 von der Feuchtauftragwalze 5 abgestellt werden kann. An den Schwenkhebeln 8 sind Lagerhebel 10 auf Zapfen 11 schwenkbar befestigt, an denen die Zwischenwalze 4 über Lager 12 gelagert ist. Die Lager 12 sind über Stellschrauben 13 in dem Lagerhebel 10 einstellbar. An den Lagern 12 der Zwischenwalze 4 greifen Koppeln 14 an, die beiderseits auf den Lagerungen 15 der ersten Farbauftragwalze 6 schwenkbar gelagert sind. Über Stellschrauben 16 läßt sich der Abstand zwischen der ersten Farbauftragwalze 6 und der Zwischenwalze 4 einstellen. Die Koppeln 14 bewirken somit, daß die Zwischenwalze 4 mit konstantem Druck an der ersten Farbauftragwalze 6 anliegt, unabhänglg davon, ob über die Stellmittel 9 die Zwischenwalze 4 von der Feuchtauftragwalze 5 abgestellt ist. Hierbei ist zu berücksichtigen, daß die Lagerungen 15 der ersten Farbauftragwalzen und die Lagerungen 17 der Feuchtauftragwalze 5 so ausgebildet sind, daß beide Walzen von der Mantelfläche des Plattenzylinders abgestellt werden können.

Die Ausführungsvariante gemäß Fig. 4 unterscheidet sich von der Ausführung gemäß Fig. 2 dadurch, daß die Koppel 14 entfällt und an deren Stelle eine Druckfeder 18 vorgesehen ist, die die Lagerhebel 10 und somit die Zwischenwalze 4 an die erste Farbauftragwalze 6 anstellen. Die Druckfedern 18 stützten sich hierbei an Stützkörpern 19 ab, die an den Schwenkhebeln 8 befestigt sind. In dieser Figur ist strichpunktiert die Stellung der Zwischenwalze 4 in der angestellten Stellung gezeigt, bei der sie sowohl mit der ersten Farbauftragwalze 6 als auch mit der Feuchtauftragwalze 5 in Kontakt steht. Die ausgezogene Stellung der Zwischenwalze 4 zeigt einen Abstand zur Feuchtauftragwalze 5, wobei die Druckfeder 18 für eine konstante Anlage an der Mantelfläche der ersten Farbauftragwalze 6 sorgt.

Fig. 5 zeigt eine Abwandlung, bei der im Schwenkhebel 8' Führungen 20 aufweisen, in denen die Lager 12 der Zwischenwalze 4 gleitend geführt sind. Die Führungen 20 sind in einem Winkel Alpha zur ersten Farbauftragwalze 6 angeordnet, so daß der Anstelldruck der Zwischenwalze 4 an die erste Farbauftragwalze 6 größer ist, als der Anstelldruck der Zwischenwalze 4 an die Feuchtauftragwalze 5. Beträgt der Winkel Alpha z. B. 90°, so wird die dem Stellmittel 9 zugeordnete Druckfeder 21 mit ihrer vollen Kraft die Zwischenwalze 4 an die erste Farbauftragwalze 6 andrücken. Lediglich das Eigengewicht der Zwischenwalze 4 bewirkt noch eine geringe Anstellkraft an die Feuchtauftragwalze 5. Bei dieser Ausgestaltung wird die Zwischenwalze 4 von der ersten Farbauftragwalze 6 angetrieben und eine eventuell bei der Feuchtauftragwalze 5 gegebene Differenzgeschwindigkeit kann sich nicht auf die Zwischenwalze 4 auswirken, sondern führt zu einem Schlupf zwischen beiden Walzen. Auch bei dieser Ausgestaltung kann die Zwischenwalze 4 ein Schablonieren der ersten Farbauftragwalze 6 weitgehend verhindern.

### BEZUGSZEICHENLISTE

- 1: Plattenzylinder
- 2: Farbwerk
- 3: Feuchtwerk
- 4: Zwischenwalze
- 5: Feuchtauftragwalze
- 6: Farbauftragwalze
- 7: Reibwalze
- 8: Schwenkhebel
- 9: Stellmittel
- 10: Lagerhebel
- 11: Zapfen
- 12: Lager
- 13: Stellschraube
- 14: Koppel
- 15: Lagerung
- 16: Stellschraube
- 17: Lagerung
- 18: Druckfeder
- 19: Stützkörper
- 20: Führungen
- 21: Druckfeder

## Patentansprüche

1. Offsetdruckmaschine mit einer eine Feuchtauftragwalze (5) mit einer Farbauftragwalze (6) verbindenden und von der Feuchtauftragwalze (5) abhebbaren Zwischenwalze (4), wobei an Lagerungen (17) der Feuchtauftragwalze (5) Schwenkhebel (8) gelagert sind,
**dadurch gekennzeichnet**,
daß die Zwischenwalze (4) beim Abheben von der Feuchtauftragwalze (5) mit der Farbauftragwalze (6) in Abrollkontakt bleibend ausgebildet ist, indem
entweder
an den Schwenkhebeln (8) Lagerhebel (10) schwenkbar befestigt sind, an denen die Zwischenwalze (4) gelagert ist
oder
an den Schwenkhebeln (8) Führungen (20) in einem Winkel Alpha zur Farbauftragwalze (6) angeordnet sind, in denen Lager (12) der Zwischenwalze (4) gleitend geführt sind, so daß der Anstelldruck der Zwischenwalze (4) an die Farbauftragwalze (6) größer ist als der Anstelldruck der Zwischenwalze (4) an die Feuchtauftragwalze (5).

2. Offsetdruckmaschine nach Anspruch 1,
**dadurch gekennzeichnet**,
daß den Schwenkhebeln (8) Stellmittel (9) zugeordnet sind.

3. Offsetdruckmaschine nach Anspruch 1,
**dadurch gekennzeichnet**,
daß an den Lagerhebeln (20) der Zwischenwalze (4) Koppeln (14) angreifen, die beiderseits auf den Lagerungen (15) der Farbauftragwalze (6) schwenkbar gelagert sind.

4. Offsetdruckmaschine nach Anspruch 3,
**dadurch gekennzeichnet**,
daß an den Koppeln (14) Stellmittel (16) vorgesehen sind, die an den Lagerhebeln (10) der Zwischenwalze (4) angreifen, um den Abstand zwischen der Zwischenwalze (4) und der Farbauftragwalze (6) einzustellen.

5. Offsetdruckmaschine nach Anspruch 1,
**dadurch gekennzeichnet**,
daß den Lagerhebeln (8) Druckfedern (18) zugeordnet sind, die die Zwischenwalze (4) an die Farbauftragwalze (6) anstellen, wobei die Druckfedern (18) von Stützkörpern (19) gehalten sind, die an den Schwenkhebeln (8) befestigt sind.

## Claims

1. Offset printing press with an intermediate roller (4) connecting a dampening forme roller (5) and an inking forme roller (6) and being disengageable from the dampening forme roller (5), wherein pivot levers (8) are supported in bearings (17) of the dampening forme roller (5),
**characterized in**
that the intermediate roller (4) remains in rolling contact with the inking forme roller (6) when being disengaged from the dampening forme roller (5)
either
owing to bearing levers (10) pivotally mounted to the pivot levers (8) to support the intermediate roller (4),
or
owing to guides (20) arranged at the pivot levers (8) in an angle alpha to the inking forme roller (6), in which bearings (12) of the intermediate roller (4) are slidingly guided, so that the contacting pressure the intermediate roller (4) applies to the inking forme roller (6) is greater than the contacting pressure the intermediate roller (4) applies to the dampening forme roller (5).

2. Offset printing press according to claim 1,
**characterized in**
that adjusting means (9) are associated with the pivot levers (8).

3. Offset printing press according to claim 1,
**characterized in**
that connecting rods (14) act on the bearing levers (10) of the intermediate roller (4), said connecting rods (14) being pivotally supported bilaterally on the bearings (15) of the inking forme roller (6).

4. Offset printing press according to claim 3,
**characterized in**
that adjusting means (16) are provided at the connecting rods (14) to act on the bearing levers (10) of the intermediate roller (4) in order to adjust the distance between the intermediate roller (4) and the inking forme roller (6).

5. Offset printing press according to claim 1,
**characterized in**
that compression springs (18) are associated with to the bearing levers (10) for engaging the intermediate roller (4) with the inking forme roller (6), said compression springs (18) being supported by support bodies (19) arranged at the pivot levers (8).

## Revendications

1. Machine à imprimer offset, comprenant un rouleau intermédiaire (4) reliant un rouleau toucheur de mouillage (5) et un rouleau toucheur d'encrage (6) et pouvant être écarté du rouleau toucheur de mouillage (5), des leviers oscillants (8) étant montés sur les supports de palier (17) du rouleau toucheur de mouillage (5),
caractérisée
en ce que le rouleau intermédiaire (4) est réalisé de manière à rester en contact de roulement avec le rouleau toucheur d'encrage (6) lorsqu'il est écarté du rouleau toucheur de mouillage (5)
soit par le fait que
des leviers de support (10), sur lesquels le rouleau intermédiaire (4) est monte, sont disposés oscillants sur les leviers oscillants (8)
soit par le fait que
des guides (20), dans lesquels les paliers (12) du rouleau intermédiaire (4) sont guidés coulissants, sont disposés sur les leviers oscillants (8) suivant un angle alpha par rapport au rouleau toucheur d'encrage (6), de façon que la pression d'appui du rouleau intermédiaire (4) contre le rouleau toucheur d'encrage (6) soit supérieure à la pression d'appui du rouleau intermédiaire (4) contre le rouleau toucheur de mouillage (5).

2. Machine à imprimer offset selon la revendication 1,
caractérisée
en ce que des organes réglants (9) sont associés aux leviers oscillants (8).

3. Machine à imprimer offset selon la revendication 1,
caractérisée
en ce que des bielles (14), qui sont montées oscillantes des deux côtés sur les supports de palier (15) du rouleau toucheur d'encrage (6), attaquent les leviers (20) de support du rouleau intermédiaire (4).

4. Machine à imprimer offset selon la revendication 3,
caractérisée
en ce que des organes réglants (16), qui sont prévus sur les bielles (14), attaquent les leviers (10) de support du rouleau intermédiaire (4) afin de régler la distance séparant le rouleau intermédiaire (4) et le rouleau toucheur d'encrage (6).

5. Machine à imprimer offset selon la revendication 1,
caractérisée
en ce que des ressorts de compression (18), qui sont associés aux leviers de support (8), mettent en appui le rouleau intermédiaire (4) contre le rouleau toucheur d'encrage (6), les ressorts de compression (18) étant tenus par des corps de soutien (19) qui sont fixés aux leviers oscillants (8).
